# EUROPÄISCHE PATENTSCHRIFT

(11) **EP 0 190 626 B1**
(45) Veröffentlichungstag und Bekanntmachung des Hinweises auf die Patenterteilung: **20.12.1989**
(21) Anmeldenummer: 86100979.3
(22) Anmeldetag: 24.01.1986
(51) Int. Cl.: E06B 9/307, E06B 9/308

(54) **Wendevorrichtung für eine Lamellenjalousie**
Tilting device for Venetian blinds
Dispositif de commande de l'axe basculant d'un store vénitien

(30) Priorität: 05.02.1985 DE 8503040 U
(43) Veröffentlichungstag der Anmeldung: 13.08.1986
(73) Patentinhaber: HUNTER DOUGLAS INDUSTRIES B.V., NL-3071 WL Rotterdam (NL)
(72) Erfinder: Hennequin, Petrus Johannes, Rotterdam (NL); Ploeg, Dirk Alxander, Sliiedrecht (NL)
(74) Vertreter: Cohausz & Florack Patentanwälte

(56) Entgegenhaltungen:
- CH-A- 273 325
- CH-A- 400 817
- CH-A- 454 417
- DE-A- 2 400 643
- FR-A- 2 393 920
- FR-A- 2 491 541

## Beschreibung

Die Erfindung betrifft eine Wendevorrichtung für eine Lamellenjalousie, mit einer eine Antriebswelle umgebenden, auf dieser unmittelbar oder mittelbar über eine drehfeste Kupplungshülse zumindest bei Belastung reibschlüssig gelagerten Schlingfeder, mit jeweils von einer Endwindung der Schlingfeder nach aussen abgebogenen Schlingfederenden und mit feststehenden Gegenanschlägen, dass den Endwindungen jeweils ein durch eines der Schlingfederenden in Drehrichtung mitnehmbares Ringelement zugeordnet ist, das an einer Stelle seines Umfangs mit einer von dem Schlingfederende durchsetzten Aussparung versehen ist, und dass das Ringelement die jeweilige Endwindung der Schlingfeder mit einem solchen Spiel umgibt, dass ohne Beeinträchtigung der Federfunktion eine bleibende Verformung an der Schlingfeder ergebende Auslenkung verhindert wird.

Eine solche Wendevorrichtung ist aus der DE-A 2400643 bekannt. Bei dieser Wendevorrichtung sind die Leiterenden nicht unmittelbar an den Enden der Schlingfeder befestigt. Es ist vielmehr jedem Schlingfederende ein Ringelement zugeordnet, das die Schlingfeder im Endbereich umgibt und das das radial nach aussen abgebogene Schlingfederende in einer Bohrung aufnimmt. Das Ringelement hat an einer hierfür geeigneten Stelle seines Umfanges einen radial nach aussen hervorstehenden Anschlag, der sowohl zum Zusammenwirken mit dem Gegenanschlag als auch zur Befestigung des zugeordneten Leiterendes dient. Bei der Ausführung ist also das Ringelement in den Kraftübertragungsweg zwischen Schlingfederende und Leiter eingeschaltet. Es kann zwar im wesentlichen eine bleibende Schlingfederverformung verhindern, wobei aber der Nachteil eines verhältnismässig grossen Aufwandes für die Herstellung beziehungsweise Montage in Kauf genommen werden muss. Dieser Aufwand ist zum einen bedingt dadurch, dass es verhältnismässig schwierig ist, ein radial nach aussen abgebogenes Schlingfederende von der Innenseite des Ringelementes her in eine in diesem befindliche radiale Bohrung einzuführen. Zum anderen erfolgt die Befestigung eines Leiterendes derart, dass in dem Anschlag eine etwa tangentiale Bohrung vorgesehen wird, durch die das Leiterende in verhältnismässig umständlicher Weise hindurchgeführt werden muss, um anschliessend mittels eines Knotens oder auf andere geeignete Weise arretiet werden zu können. Nachteilig ist es ferner, dass bei der Montage eines jeden Ringelementes die Lage desselben der Lage des Schlingfederendes einerseits und des Gegenanschlages andererseits angepasst sein muss.

Eine weitere Wendevorrichtung ist aus der CH-A 454417 bekannt. Bei dieser Wendevorrichtung wird die Schlingfeder durch die Drehbewegung der Antriebswelle so lange mitgenommen, bis eines der beiden Schlingfederenden an dem zugeordneten Gegenanschlag anliegt und ein weiterhin auf die Schlingfeder ausgeübtes Antriebsmoment ein Öffnen der Schlingfeder, d. h. eine Durchmesservergrösserung bewirkt. Hierdurch wird der Reibschluss zwischen der Schlingfeder und der Antriebswelle beziehungsweise der Kupplungshülse auf einen nur noch sehr kleinen Wert herabgesetzt. An den Schlingfederenden greift im allgemeinen jeweils ein Ende einer aus einer Schnur, einer Kette oder einem Band bestehenden und zum Tragen der Lamellen dienenden Leiter an. Bei einer bekannten Ausführung sind die Leiterenden als geschlossene Ösen und die Schlingfederenden als Haken ausgebildet, in die Ösen eingehängt werden können. Bei dieser Ausführungsform besteht die Gefahr, dass unvorhergesehene beziehungsweise unkontrollierbare Belastungen von der Leiter ausgehen, die so gross sind, dass ein zu einer Öse umgebogenes Schlingfederende oder sogar der ganze angrenzende Bereich der Schlingfeder bleibend verformt werden kann. Hierdurch wird die Funktion der Schlingfeder beeinträchtigt.

Es war Aufgabe der vorliegenden Erfindung, eine Wendevorrichtung der eingangs genannten Art mit einfachen Mitteln so auszubilden, dass der zum Schutz der Schlingfeder gegen Verformung notwendige technische Aufwand wesentlich geringer und die Montage vereinfacht ist.

Zur Lösung dieser Aufgabe wird erfindungsgemäss vorgeschlagen, dass die Schlingfederenden direkt mit einer zum Halten der Lamellen dienenden Leiter verbunden sind und das eine oder andere Schlingfederende bei der Drehung der Antriebswelle an den Gegenanschlägen zur Anlage kommt und eine Herabsetzung des Reibschlusses bewirkt und dass das Ringelement an der Kraftübertragung zwischen Schlingfeder und Leiter unbeteiligt ist, wobei ein Ringelement an einer Seite einen sich nach innen erstreckenden Ringflansch hat und sich selbst mittels des Ringflansches neben der Schlingfeder auf der Antriebswelle oder einer diese umgebenden Kupplungshülse drehfrei abstützt.

Das Ringelement ist an der Kraftübertragung unbeteiligt, so dass sich seine Ausbildung beziehungsweise Bemessung allein nach den für die Erfüllung der Abstützfunktion vorhandenen Gegebenheiten richten muss. Gegenüber der bekannten Anwendung eines Ringelementes ergibt sich der Vorteil, dass die wesentlich einfachere unmittelbare Befestigung der Leiterenden an den Schlingfederenden beibehalten werden kann. Auch braucht die Aussparung bei dem erfindungsgemässen Ringelement nicht als enge Bohrung ausgeführt zu sein, weil das Ringelement an der Kraftübertragung zwischen der Schlingfeder und der Leiter unbeteiligt ist. Eine entsprechend grössere Bemessung der Aussparung ist für die Erfüllung der Abstützfunktion ausreichend und erleichtert gleichzeitig das Einführen des Schlingfederendes in die Aussparung, falls nicht gemäss einer später noch zu beschreibenden Ausgestaltung der Erfindung die Aussparung zumindest an einer Seite offen ist. Da das Ringelement die Schlingfeder drehfrei umgeben soll, wird immer ein Spiel von bestimmter Mindestgrösse zwischen dem Schlingfederumfang und dem Ringelement vorgesehen werden müssen. Mit Hilfe des Ringflansches lässt sich eine stabilere Lagerung des Ringelementes erreichen.

Im übrigen ist es für die Funktionsweise günstig, dass sich die Drehlage des Ringelementes in Abhängigkeit von der jeweiligen Drehbewegung des zugeordneten Schlingfederendes selbsttätig einstellt und dass gleichzeitig einerseits eine unmittelbare Abstützung des radial nach aussen abgebogenen Federendes und auch eine Abstützung der vom Ringelement umgebenen Federwindungen in einer solchen Weise erfolgt, dass sich diese nicht radial nach aussen aufweiten können.

Weiterhin ist es erfindungsgemäss denkbar, dass das Federende zuerst in radialer Richtung zum Schlingfederumfang und dann in Umfangsrichtung zurückgebogen ist und dass der in Umfangsrichtung weisende Teil des Federendes an seiner Aussenseite vom Ringelement vorzugsweise mittels eines Steges übergriffen wird. Auf diese Weise lässt sich eine zu stark elastische bzw. eine bleibende Verformung der Schlingfeder im Bereich ihrer Endwindung und des Schlingfederendes verhindern. Der betreffende Teil des Ringelementes kann zur Aufnahme des in Umfangsrichtung zurückgebogenen Teils entsprechend ausgespart sein oder aber mit einem den äusseren Umfang des Ringelementes gegebenenfalls auch überragenden Steg versehen sein.

Die Montage eines Ringelementes auf der Schlingfeder wird, wie bereits erwähnt, erfindungsgemäss dadurch vereinfacht, dass die Aussparung zumindest an einer Stirnseite des Ringelementes offen ist. Das Ringelement kann also in axialer Richtung auf die ihm zugewandte Seite der Schlingfeder aufgeschoben werden. Auch braucht das Ringelement nicht über den ganzen Umfang geschlossen zu sein, denn die Aussparung kann ferner auch durch einen in axialer Richtung durchgehenden Schlitz gebildet sein.

Ferner kann es erfindungsgemäss voreilhaft sein, wenn das Ringelement an seiner axial nach aussen weisenden Seite einen radial nach aussen vorstehenden Flansch hat. Dieser kann unter bestimmten Betriebsbedingungen in günstiger Weise als Führung für die an den Schlingfederenden befestigte Leiter dienen.

Weiterhin ist es erfindungsgemäss denkbar, dass sich die Ringelemente bis auf den zwischen den Federenden liegenden Schlingfederbereich erstrecken und sich aneinander abstützen. Hierdurch erhalten die Ringelemente eine Führung beziehungsweise Arretierung in jeweils der einen axialen Richtung. Besonders vorteilhaft ist diese Massnahme dann, wenn mit einem Ringflansch versehene Ringelemente verwendet werden, da der Ringflansch dann jeweils die Arretierung beziehungsweise Abstützung in der anderen axialen Richtung bewirkt.

In diesem Zusammenhang ist es erfindungsgemäss von Vorteil, wenn von den einander zugewandten Ringelement-Stirnseiten die eine Stirnseite mit einer Nut und die andere Stirnseite mit einem oder mehreren in die Nut eingreifenden Führungselementen versehen ist. Hierdurch wird erreicht, dass die Ringelemente eine zueinander koaxiale Lage beibehalten, wobei natürlich die Drehfreiheit durch den Eingriff der Führungselemente in die Nut nicht beeinträchtigt werden darf. Gegebenenfalls können die Führungselemente durch eine kreisringförmige Feder gebildet sein.

Nachfolgend wird eine bevorzugte Ausführungsform der Erfindung anhand einer Zeichnung näher beschrieben. Im einzelnen zeigen:
Fig. 1 einen Längsschnitt durch einen Jalousieantrieb mit Wendevorrichtung;
Fig. 2 einen Querschnitt entlang der Linie 11-11 in Figur 1;
Fig. 3 als Sprengbild die Schlingfeder und die Ringelemente vor der Montage.

Der Jalousieantrieb hat ein Gehäuse 10, in dem eine Na-be 11 drehbar und durch eine hier nicht dargestellte Antriebswelle antreibbar gelagert ist. Wie Figur 2 erkennen lässt, ist die Nabe mit einer Antriebswelle von quadratischem Querschnitt drehfest verbunden.

Die Nabe 11 hat eine Wickelspur 12, die zum Aufwickeln eines Hubbandes dient. Auf dem benachbarten Teil der Nabe 11 ist eine mit dieser drehfest verbundene Kupplungshülse 14 angeordnet. Auf diese ist reibschlüssig eine Schlingfeder 15 aufgesetzt, deren jeweils an den Stirnseiten liegende Endwindungen mit den Bezugsziffern 16 und 17 bezeichnet sind. Letztere haben radial nach aussen abgebogene und zu einer Öse geformte Schlingfederenden 16a bzw. 17a, die jweils aus einem radial in Richtung auf den Schlingfederumfang zurückgebogenen und anschliessend wieder in Umfangsrichtung abgewinkelten Teil gebildet sind. Dieser Teil ist mit der Bezugsziffer 18 bezeichnet.

Auf die Schlingfeder 15 sind zwei Ringelemente 19 und 20 aufgesetzt, die an jeweils einer Seite mit einem sich nach innen erstreckenden Ringflansch 21 versehen ist. Der Ringflansch 21 ist an das jeweilige Ringelement 19 bzw. 20 angeformt und dient, wie Fig. 1 erkennen lässt, zur drehfreien Abstützung auf der Kupplungshülse 14 derart, dass zwischen dem äusseren Umfang der Schlingfeder 15 und der Innenseite der Ringelemente 19 und 20 noch ein zumindest kleines Spiel verbleibt. In gleicher Ebene mit den nach innen ragenden Ringflanschen 21 erstrecken sich ferner ebenfalls angeformte Flansche 28 nach aussen, die als Führung für eine an den Schlingfederenden 16a und 17a befestigte Leiter dienen können.

Die Ringelemente 19 und 20 haben jeweils eine Aussparung 22, durch die die Schlingfederenden 16a und 17a hindurchtreten. Jeweils über einem in Umfangsrichtung abgebogenen Teil 18 der Schlingfederenden 16a bzw. 17a befindet sich ein Steg 23, der nach innen hin denjenigen Teil der Aussparung 22 übergreift, in dem sich der abgebogene Teil 18 eines Schlingfederendes 16a bzw. 17a befindet. Der Steg 23 liegt jeweils auf einem Durchmesser, der etwas grösser ist als der Aussendurchmesser des eigentlichen Ringelementes 19 bzw. 20 und wird im allgemeinen mit diesem aus einem Stück bestehen.

Figur 2 zeigt die Schlingfeder 15 in Ruhestellung. Wie strichpunktiert angedeutet, kann beispielsweise beim Antrieb der Nabe 11 im Uhrzeigersinn die Schlingfeder 15 soweit in dieser Drehrichtung mitgenommen werden, bis ihr Schlingfederende 17a an einem Gegenanschlag 24 anliegt. Das Schlingfederende 17a ist jedoch, wie natürlich auch das Schlingfederende 16a und ebenso wie die zugehörigen Endwindungen 16 und 17 in allen denkbaren Betriebsstellungen, durch das Ringelement 19 bzw. 20 abgestützt. Dies gilt insbesondere auch für die in Figur 2 gestrichelt dargestellte Endstellung am Gegenanschlag 24. Ein an dem Schlingfederende 17a befestigtes Leiterende 25 kann durchaus auch eine hohe Überbelastung aufnehmen, da der vom Steg 23 übergriffene Teil 18 nicht in radialer Richtung nach aussen auswandern kann und somit das Schlingfederende 17a, die Endwindung 17 und auch die anschliessenden Windungen der Schlingfeder 15 gegen eine Auslenkung geschützt sind.

Die Ringelemente 19 und 20 erstrecken sich jeweils bis zum mittleren Bereich der Schlingfeder 15 und haben an ihren einander zugewandten Stirnseiten eine Nut 26 beziehungsweise eine in diese eingreifende Feder 27, die so bemessen sind, dass eine relative Drehbarkeit zwischen den Ringelementen 19 und 20 gewährleistet bleibt. Durch diesen Eingriff jedoch erhalten die Ringelemente 19 und 20 eine zusätzliche Führung bzw. Stabilisierung. Im übrigen verhindert es eine entsprechende Abmessung der übrigen Teile des Antriebs, dass die Ringelemente 19 und 20 in axialer Richtung auseinanderbewegt werden können.

Alternativ hierzu kann der in Umfangsrichtung abgewinkelte Teil 18 an den Schlingfederenden 16a und 17a auch fehlen. Es ist dann auch der Steg 23 entbehrlich. In diesem Fall erfolgt, was Figur 2 ebenfalls erkennen lässt, die Abstützung des Schlingfederendes durch ein Anliegen seines in radialer Richtung zurückgebogenen Teils an der innenseite des Steges oder, falls dieser fehlt, der Innenseite der in Umfangsrichtung entsprechend kleiner bemessenen Aussparung im Ringelement.

## Patentansprüche

1. Wendevorrichtung für eine Lamellenjalousie, mit einer eine Antriebswelle (11) umgebenden, auf dieser unmittelbar oder mittelbar über eine drehfeste Kupplungshülse (14) zumindest bei Belastung reibschlüssig gelagerten Schlingfeder (15), mit jeweils von einer Endwindung der Schlingfeder nach aussen abgebogenen Schlingfederenden (16a, 17a) und mit feststehenden Gegenanschlägen (24), dass den Endwindungen jeweils ein durch eines der Schlingfederenden in Drehrichtung mitnehmbares Ringelement (19, 20) zugeordnet ist, das an einer Stelle seines Umfangs mit einer von dem Schlingfederende (16a, 17a) durchsetzten Aussparung (22) versehen ist, und dass das Ringelement (19, 20) die jeweilige Endwindung der Schlingfeder (15) mit einem solchen Spiel umgibt, dass ohne Beeinträchtigung der Federfunktion eine bleibende Verformung an der Schlingfeder (15) ergebende Auslenkung verhindert wird, dadurch gekennzeichnet, dass die Schlingfederenden (16a, 17a) direkt mit einer zum Halten der Lamellen dienenden Leiter (25) verbunden sind und das eine oder andere Schlingfederende bei Drehung der Antriebswelle (11) an den Gegenanschlägen (24) zur Anlage kommt und eine Herabsetzung des Reibschlusses bewirkt und dass das Ringelement (19, 20) an der Krraftübertragung zwischen Schlingfeder (15) und Leiter (25) unbeteiligt ist, wobei ein Ringelement (19, 20) an einer Seite einen sich nach innen erstreckenden Ringflansch (21) hat und sich selbst mittels des Ringflansches (21) neben der Schlingfeder (15) auf der Antriebswelle oder einer diese umgebenden Kupplungshülse (14) drehfrei abstützt.

2. Wendevorrichtung nach Anspruch 1, dadurch gekennzeichnet, dass das Federende (16a, 17a) zuerst in radialer Richtung zum Schlingfederumfang und dann in Umfangsrichtung zurückgebogen ist und dass der in Umfangsrichtung weisende Teil (18) des Federendes (16a, 17a) an seiner Aussenseite vom Ringelement (19, 20) vorzugsweise mittels eines Steges (23) übergriffen wird.

3. Wendevorrichtung nach einem der vorherigen Ansprüche, dadurch gekennzeichnet, dass die Aussparung (22) zumindest an einer Stirnseite des Ringelementes (19,20) offen ist.

4. Wendevorrichtung nach einem der vorherigen Ansprüche, dadurch gekennzeichnet, dass das Ringelement (19,20) an seiner in axialer Richtung nach aussen weisenden Seite einen radial nach aussen vorstehenden Flansch (28) hat.

5. Wendevorrichtung nach einem der vorherigen Ansprüche, dadurch gekennzeichnet, dass sich die Ringelemente (19, 20) bis auf den zwischen den Endwindungen (16, 17) liegenden Schlingfederbereich erstrecken und sich aneinander abstützen.

6. Wendevorrichtung nach Anspruch 5, dadurch gekennzeichnet, dass von den einander zugewandten Ringelement-Stirnseiten die eine Stirnseite mit einer Nut (26) und die andere Stirnseite mit einem oder mehreren in die Nut (26) eingreifenden Führungselementen (27) versehen ist.

## Claims

1. A tilting device for a venetian blind, having: a looped spring (15) which encloses a driving shaft (11) and is mounted thereon, at least under loading, with frictional contact directly or indirectly via a co-rotatable coupling sleeve (14): looped spring ends (16a, 17a) bent outwardly from each end turn of the loop spring; and fixed counter stops (24), an annualar element (19, 20) entrainable in the direction of roatation by one of the looped spring ends being associated with each of the end turns and having a recess (22) at a place on its periphery through which the looped spring ends (16a, 17a) extend, the annular element (19, 20) enclosing the particular end turn of the looped spring (15) with a clearance such that, without affecting the spring function, any deflection is prevented which might cause permanent deformation of the looped spring (15), characterized in that the looped spring ends (16a, 17a) are directly connected to a guide member (25) which retains the lamellae, and on the rotation of the driving shaft (11) one of the ends of the loop spring abuts the counter stops (24) and reduces the frictional contact, and the annular element (19, 20) does not participate in the transmission of force between the looped spring (15) and the guide member (25), an annular element (19, 20) having on one side an inwardly extending annular flange (21) and itself bearing non-rotatably via the annular flange (21) alongside the looped spring (15) against the driving shaft or a coupling sleeve (14) enclosing the driving shaft.

2. A tilting device according to claim 1, characterized in that the spring end (16a, 17a) is first bent radially of the looped spring periphery and then in the peripheral direction, and the outside of the portion (18) of the spring end (16a, 17a) which points in the peripheral direction is engaged over by the annular element (19, 20), preferably via a web (23).

3. A tilting devie according to one of the preceding claims, characterized in that the recess (22) is open at least at one end face of the annular element (19, 20).

4. A tilting device according to one of the preceding claims, characterized in that the annular element (19, 20) has on its side pointing outwardly in the axial direction a radially inwardly projecting flange (28).

5. A tilting device according to one of the preceding claims, characterized in that the annular elements (19, 29) extend as far as the lopped spring zone lying between the end turns (16, 17) and bear against one another.

6. A tilting device according to claim 5, characterized in that of the adjacent end faces of the ring element, one end face is formed with a groove (26, the other end face being formed with one or more guide elements (27) engaging in the groove (26).

## Revendications

1. Dispositif de commande de l'axe basculant d'un store vénitien, avec un ressort enroulé (15) entourant un arbre de commande (11), monté sur celui-ci directement ou indirectement par l'intermédiaire d'une douille d'accouplement (14) fixe en roation, entraîné par friction au moins en cas de charge, avec respectivement des extrémités (16a, 17a) de ressort enroulé repliées vers l'extérieur depuis un enroulement terminal du ressort enroulé, et avec des contre-butées (24) fixes, un élément annulaire (19, 20) pouvant être entraîné en direction de rotation par l'une des extrémités du ressort enroulé étant adjoint respectivement aux enroulements terminaux, qui est muni à un endroit de sa périphérie d'un évidement (22) traversé par les extrémités (16a, 17a) du ressort enroulé, et l'élément annulaire (19, 20) entourant l'enroulement terminal respectif du resort enroulé (15) avec un jeu tel que, sans nuire à la fonction ressort, une déviation donnant une déformation permanente au ressort enroulé (15) soit empêchée, caractérisé en ce que les extrémités (16a, 17a) du ressort enroulé sont reliées directement à un guide (25) servant au maintien des lamelles et l'une ou l'aute des extrémités du ressort enroulé vient en appui sur les contre-butées (24) lors de la roation de l'arbre de commande, et produit une diminution de l'entraînement par friction, et que l'élément annulaire (19, 20) ne prend pas part à la transmission de force entre le ressort enroulé (15) et le guide (25), un élément annulaire (19, 29) ayant d'un côté un flasque annulaire (21) s'étendant vers l'intérieur et s'appuyant lui-même à rotation libre au moyen du flasque annulaire (21), en plus du ressort enroulé (15), sur l'arbre de commande ou une douille d'accouplement (14) entourant celui-ci.

2. Dispositif de commande selon la revendication 1, caractérisé en ce que l'extrémité (16a, 17a) du ressort est d'abord repliée en direction radiale par rapport à la périphérie du ressort enroulé puis dans la direction périphérique, et que la partie (18) de l'extrémité (16a, 17a) du ressort tournée vers la direction périphérique est prise par l'élément annulaire (19, 20), avantageusement au moyen d'une entretoise (23).

3. Dispositif de commande selon l'une des revendications précédentes, caractérisé en ce que l'évidement (22) est ouvert sur au moins une face frontale de l'élément annulaire (19,20).

4. Dispositif de commande selon l'une des revendications précédentes, caractérisé en ce que l'élément annulaire (19, 20) a un flasque (28) radial en saillie vers l'extérieur sur sa face tournée vers l'extérieur en direction axiale.

5. Dispositif de commande selon l'une des revendications précédentes, caractérisé en ce que les éléments annulaires (19, 20) s'étendent jusqu'à la zone du ressort enroulé se trouvant entre les enroulements terminaux (16,17) et s'appuient l'un contre l'autre.

6. Dispositif de commande selon la revendication 5, caractérisé en ce que, parmi les faces frontales d'éléments annulaires tournées l'une vers l'autre, une face frontale est munie d'une rainure (26) et l'autre face frontale d'un ou plusieurs éléments de guidage (27) en prise dans la rainure (26).
